# EUROPÄISCHE PATENTSCHRIFT

(11) **EP 1 225 141 B1**
(45) Veröffentlichungstag und Bekanntmachung des Hinweises auf die Patenterteilung: **05.03.2008**
(21) Anmeldenummer: 01130561.2
(22) Anmeldetag: 21.12.2001
(51) Int. Cl.: B65H 18/00, B65H 19/22, B65H 18/26

(54) **Vorrichtung zum kontinuierlichen Aufwickeln einer Faserstoffbahn**
Device for continuously winding a fibrous material web
Dispositif pour enrouler continuellement une bande de matériau fibreux

(30) Priorität: 22.01.2001 AT 1042001
(43) Veröffentlichungstag der Anmeldung: 24.07.2002
(73) Patentinhaber: Andritz AG, 8045 Graz (AT)
(72) Erfinder: Mausser, Wilhelm, 8047 Graz (AT); Schadler, Gerald, 8302 Vasoldsberg (AT)
(74) Vertreter: Schweinzer, Friedrich

(56) Entgegenhaltungen:
- WO-A-93/24401
- WO-A-97/22543
- US-A- 4 634 068

## Beschreibung

Die Erfindung betrifft eine Vorrichtung zum kontinuierlichen Aufwickeln einer insbesondere hochvolumigen. Tissuebahn gemäß dem Oberbegriff des Anspruch 1 (WO-A-97/22543).

Derartige Vorrichtungen sind bei der Herstellung von Papierbahnen seit langem bekannt. Nachteilig bei den bekannten Vorrichtungen ist, dass entweder der Anpressdruck des Tambours an die Tragwalze derart ist, dass der Tambour durch die durch Reibung erzeugte Kraft angetrieben wird, oder wenn ein separater Antrieb des Tambours vorgesehen wird, kann die Anpresskraft nicht exakt eingestellt werden, da zu viele Stellen vorliegen, an denen nicht kalkulierbare Verluste z.B. durch Reibung entstehen. Der vorgegebene Druck, der in den Anpressdruckzylindern eingestellt wird, definiert daher nicht die tatsächliche Anpresskraft zwischen Tragtrommel und Tambour. Speziell bei Tissuepapier mit hohem Volumen ist eine geringe Anpresskraft erwünscht, um das hohe Volumen nicht durch den Anpressdruck wieder zu zerstören. Bei den bisherigen konventionellen Einrichtungen ist die Anpresskraft jedoch nur ungenau einstellbar und die Verluste durch Reibung in den Mechanikteilen liegen bereits über dem erforderlichen Anpressdruck, so dass eine exakte Regelung nicht erfolgen kann. Durch ungleichmäßige Anpresskräfte im Primärarm und im Sekundärarm kann die Qualität des Papiers bei den konventionellen Einrichtungen nicht konstant gehalten werden und es muss meist der Anfang der Papierbahn als Ausschuss zurückgeführt werden. So ist z.B. aus der WO 97/22543 eine Vorrichtung bekannt, bei der die Anpresskraft gemessen und eingestellt wird. Das Gewicht des Tambours und der Papierrolle werden gemessen und Reibungskräfte rechnerisch berücksichtigt. Die Regelung des Anpressdruckes kann dabei nur in einer Abstufung von 0,1 kN/m erfolgen, was aber für insbesondere hochvolumige Tissuepapiere zu ungenau ist. Auch die Anlage gemäß der WO 93/24401 kann die Nipkraft nur ungenau messen, und misst daher einen Referenzwert, der auch die Verluste inkludieren soll, wobei diese bereits in der Größenordnung der erforderlichen Nipkraft sind.
Ziel der Erfindung ist es daher, eine Vorrichtung vorzuschlagen, bei der auch bei kleinen Anpressdrücken eine gute Regelbarkeit während des gesamten Aufwickelvorgangs gegeben ist.

Die Erfindung betrifft eine Vorrichtung zum kontinuierlichen Aufwickeln einer insbesondere hochvolumigen Tissuebahn gemäß dem Anspruch 1.

Eine günstige Weiterbildung der Erfindung ist dadurch gekennzeichnet, dass der Tambour in einer horizontal verschiebbaren Haltevorrichtung auf Kraftmesseinrichtungen gelagert ist. Durch die Kombination von Kraftmesseinrichtungen im Primärarm und im Sekundärarm (verschiebbare Haltevorrichtung) ist eine konstante Anpresskraft des Tambours gegen die Tragtrommel während des gesamten Aufwickelvorgangs gewährleistet. Dies führt dann zu einer konstanten Qualität des Papiers bereits vom ersten Moment des Aufwickeins an. Der Ausschuss kann daher auf ein Minimum (z.B. Klebestellen) reduziert werden.

Die Erfindung wird nun anhand der Zeichnungen beispielhaft beschrieben, wobei Fig. 1 eine Anlage gemäß der Erfindung, Fig. 2 einen Ausschnitt aus Fig. 1 und Fig. 3 einen Schnitt gemäß Linie III-III in Fig. 2 darstellt.

Anhand von Fig. 1 wird nun die Wirkungsweise der Vorrichtung beschrieben. Die Wickelwelle (Tambour) 1 wird über eine Absenkvorrichtung 2 in den Primärarm 3 eingelegt und hydraulisch senkrecht über der Tragtrommel 4 festgeklemmt. Auf der Führerseite FS ist ein Getriebemotor 6, der auf einer Platte in Achsrichtung verschiebbar angeordnet ist, montiert. Dieser wird mit der Wickelwelle 1 gekuppelt, um diese auf Maschinengeschwindigkeit zu bringen.

Der Primärarm 3 wird nun mittels einer Schwenkeinrichtung 7 solange um die Achse der Tragtrommel 4 gedreht, bis die Wickelwelle 1 auf dieser aufsetzt. Dabei übernimmt die Wickelwelle 1 mit Hilfe einer geeigneten Vorrichtung die Papierbahn P in voller Breite und beginnt sie aufzuwickeln und vergrößert dabei ihren Durchmesser. Die erforderliche Anpresskraft zwischen Wickelwelle 1 und Tragtrommel 4 wird über Hydraulikzylinder 8, die mit einer Kraftmesseinrichtung 10 ausgerüstet sind, aufgebracht und geregelt. Dabei wird auch die Kompensation des Gewichtes der Wickelwelle 1 berücksichtigt. Der Primärarm 3 wird nun weiter um die Achse der Tragtrommel 4 geschwenkt bis die Wickelwelle 1 in eine horizontale Lage kommt. Dabei nimmt die Dicke der Papierrolle kontinuierlich bis maximal 350 mm zu. Der äußere Teil des Primärarms 3 bewegt sich dabei teleskopartig nach außen. Er ist auf Rollenlager 9 geführt, um die Reibungseinflüsse auf die Nipkraft möglichst gering zu halten. Der Papierwickel wird auf eine horizontal verschiebbare Haltevorrichtung 11 aufgesetzt und festgeklemmt. Die Haltevorrichtung 11 besteht aus einem Aufnahmeteil 12 mit zwei hydraulisch betätigten Klemmhebeln 13, 14 und sitzt auf einer Kraftmesseinrichtung 16 die ihrerseits wieder auf dem Verschiebeteil 17 montiert ist. Die gesamte Einheit wird auch Sekundärarm genannt. Auf der Triebseite ist ein in Achsrichtung verschiebbarer Getriebemotor mit der Haltevorrichtung 11 verbunden. Sobald der Papierwickel in horizontaler Lage ist, wird dieser Antrieb auf der Triebseite an die Wickelwelle 1 angekuppelt und der Antrieb 6 im Primärarm 3 ausgekuppelt. Während des weiteren Wickelvorganges wird über den Sekundärarm die horizontale Nipkraft A (Anpresskraft zwischen Tambour 1 und Tragrolle oder Tragtrommel 4) über je einen Hydraulikzylinder 19 auf Führerseite und Triebseite erzeugt und über die Kraftmesseinrichtungen 16 geregelt.

Während des weiteren Wickelvorganges im Sekundärarm wird im Primärarm 3 die nächste Wickelwelle 1 vorbereitet. Sobald der Papierwickel die gewünschte Größe erreicht hat, wird er von der Tragtrommel 4 weggezogen, die neue Wickelwelle 1 im Primärarm 3 in die Anwickelposition auf die Tragtrommel 4 gesetzt und die volle Papierbahn P übernommen. Nach dem Ausstoßen der fertigen Papierrolle aus dem Sekundärarm bewegt sich dieser wieder zur Tragtrommel 4 und übernimmt dann die neue Wickelwelle 1 aus dem Primärarm 3. Die Kraftmesseinrichtungen 16 sind derart gestaltet, dass sie nur die tatsächlich aufgebrachten Horizontalkräfte im Nip zwischen Tambour 1 und Tragtrommel 4 erfassen. Vertikalkomponenten aus den Antrieben bzw. aus dem sich veränderten Eigengewicht des Papierwickels beeinflussen die Messwerte nicht. Die erfassten Messwertsignale steuern die Bewegung der beiden Hydraulikzylinder 19, sodass dafür gesorgt ist, dass ein absoluter Parallellauf der Sekundärarme auf Führerseite und Triebseite sowie ein vorgewählter Nipkraftverlauf (konstant oder veränderlich) über den gesamten Wickelvorgang gesichert ist. Der Verschiebeteil 17 des Sekundärarms ist auf horizontal laufenden Tragrollen 21 gelagert, um auch hier die Reibungseinflüsse gering zu halten.

Fig. 2 zeigt einen Ausschnitt aus Fig. 1, der den Primärarm 3 darstellt. Hier ist die Position der Wickelwelle (Tambour) 1 dargestellt, bei der der Antrieb 6 die Wickelwelle 1 übernimmt. Während des Wickelvorgangs wird der gesamte Primärarm in Drehrichtung der Tragtrommel 4 geschwenkt. Dabei wird die Wickelrolle 1 durch eine Kulisse 23 mit Hilfe einer Rolle 24 entlang einer Führungsplatte 25 abgerollt und nähert sich somit der Oberfläche der Tragtrommel 4. Im Moment des Kontaktes der Wickelrolle 1 mit der Tragtrommel 4 wird das Papier abgerissen und auf die, mit der gleichen Umfangsgeschwindigkeit wie die Tragtrommel 4, laufenden Wickelwelle 1 sofort weiter aufgewickelt. Durch die Kraftmesseinrichtung 10 wird laufend die Anpresskraft der Wickelwelle 1 and die Tragtrommel 4 und auch der Stellweg des Zylinders 8 gemessen und entsprechend den Vorgaben geregelt. Durch die Lagerung des Primärarms auf den Rollenlagern 9 kann eine verlustfreie Verschiebung und damit auch eine kontinuierliche Anpassung des Anpressdruckes auch bei kleinsten Anpressdrücken (bis mindestens 0,1 N/mm) gewährleistet werden. Der Aufwickelvorgang läuft weiter, bis die horizontale Position erreicht ist. Dort wird die Wickelwelle 1 an die Kraftmesseinrichtungen 16 in der Haltevorrichtung 11 übergeben, so dass der Tambour 1 während des gesamten Aufrollvorganges, auf Kraftmesseinrichtungen gelagert ist, womit eine gleichmäßige Papierqualität über den gesamten Aufwickelvorgang gewährleistet werden kann. Dies ist speziell bei hochvolumigen Tissuepapieren wünschenswert.

Fig. 3 zeigt nun einen Schnitt in Fig. 2 gemäß Linie III-III. Man erkennt hier gut die Lagerung des Primärarmes 3 mittels der Rollenlager 9 und den Druckzylinder, der die teleskopartige Bewegung durchführt.

## Patentansprüche

1. Vorrichtung zum kontinuierlichen Aufwickeln einer insbesondere hochvolumigen Tissuebahn, mit einer Tragtrommel (4), einem Tambour (1),einem Primärarm (3) und einem Sekundärarm zur Aufnahme des Tambours (1), wobei eine Anpresskraft zwischen dem Tambour (1) im Primärarm (3) und,der Tragtrommel (4) über Zylinder (8), die mit einer im Zylinder (8) integrierten Kraftmesseinrichtung (10) ausgerüstet sind, aufgebracht wird, **dadurch gekennzeichnet, dass** der Primärarm (3) auf Rollenlager (9) geführt ist, damit eine verlustfreie Messung der Anpresskraft mittels der Kraftmesseinrichtung (10) möglich wird.

2. Vorrichtung nach Anspruch 1, **dadurch gekennzeichnet, dass** der Tambour (1)während der Schwenkung des Primärarm (3) durch eine Kulisse (23) mit Hilfe einer Rolle (24) entlang einer Führungsplatte (25) geführt ist.

3. Vorrichtung nach Anspruch 1 oder 2, **dadurch gekennzeichnet dass** der Sekundärarm eine horizontal verschiebbare Haltevorrichtung (11) mit Kraftmesseinrichtungen (16) aufweist und der Tambour (1) in der horizontal verschiebbaren Haltevorrichtung (11) auf den Kraftmesseinrichtungen (16) zur Erfassung der aufgebrachten Horizontalkräfte im Nip zwischen dem Tambour (1) und der Tragtrommel (4) gelagert ist.

## Claims

1. Device for continuous reeling of a tissue web, particularly a high-bulk web, with a reel drum (4), a horizontal reel (1), a primary arm (3) and a secondary arm for receiving the horizontal reel (1), where a pressing force between the horizontal reel (1) in the primary arm (3) and the reel drum (4) via cylinders (8), which are provided with a load sensing device (10) integrated in the cylinder (8), is applied, **characterised by** the primary arm (3) being guided on a roller bearing (9), making measuring of the pressing force with the load sensing device (10) possible without losses.

2. Device according to Claim 1, **characterised by** the horizontal reel (1) being guided during the pivoting of the primary arm (3) by a sliding block (23) with the help of a roll (24) along a guide plate (25).

3. Device according to Claim 1 or 2, **characterised by** the secondary arm having a horizontally adjustable holding device (11) with load sensing devices (16) and the horizontal reel (1) being supported in the horizontally adjustable holding device (11) on the load sensing devices (16) for measuring the horizontal forces applied in the nip between the horizontal reel (1) and the reel drum (4).

## Revendications

1. Dispositif d'enroulement continu d'une nappe de pâte de ouate, surtout volumineuse, comportant un rouleau porteur (4), un tambour (1), un bras primaire (3) et un bras secondaire pour recevoir le tambour (1), où une pression de serrage est appliquée entre le tambour (1) dans le bras primaire (3) et le rouleau porteur (4) à travers des vérins (8), qui sont pourvus d'un détecteur de charge (10) intégré dans le vérin (8), **caractérisé en ce que** le bras primaire (3) est guidé dans un roulement à rouleaux (9), ce qui permet de mesurer la pression de serrage avec le détecteur de charge (10) sans pertes.

2. Dispositif selon la revendication 1, **caractérisé en ce que** le tambour (1) est guidé, pendant le pivotement du bras primaire (3), par une coulisse (23) à l'aide d'un rouleau (24) le long d'une plaque de guide (25).

3. Dispositif selon la revendication 1 ou 2, **caractérisé en ce que** le bras secondaire présente un dispositif de retenue (11) qui est horizontalement ajustable, avec détecteurs de charge (16), et le tambour (1) est supporté au dispositif de retenue (11) horizontalement ajustable sur les détecteurs de charge (16) de mesure des forces horizontales appliquées dans le nip entre le tambour (1) et le rouleau porteur (4).
